# EUROPÄISCHE PATENTSCHRIFT

(11) **EP 1 020 341 B1**
(45) Veröffentlichungstag und Bekanntmachung des Hinweises auf die Patenterteilung: **02.05.2002**
(21) Anmeldenummer: 99124995.4
(22) Anmeldetag: 15.12.1999
(51) Int. Cl.: B61L 5/10, E01B 7/02

(54) **Sicherungsvorrichtung für Weichenstellsysteme**
Security device for points operating system
Dispositif de sécurité pour système de manoeuvre d' aiguilles

(30) Priorität: 13.01.1999 CH 4899
(43) Veröffentlichungstag der Anmeldung: 19.07.2000
(73) Patentinhaber: Siemens Schweiz AG (Siemens Suisse SA) (Siemens Svizzera SA) Siemens Switzerland Ltd), 8047 Zürich (CH)
(72) Erfinder: Baumann, Steve, 8406 Winterthur (CH); Steinmann, Markus, 8052 Zürich (CH)
(74) Vertreter: Berg, Peter

(56) Entgegenhaltungen:
- EP-A- 0 624 508
- EP-A- 0 723 901
- EP-A- 0 885 795
- DE-A- 2 400 628

## Beschreibung

Die vorliegende Erfindung betrifft eine Vorrichtung nach dem Oberbegriff des Patentanspruchs 1.

Zur Sicherung von Weichenzungen in Weichenstellsystemen werden Eisenbahnweichen mit Verschlussvorrichtungen ausgerüstet, wie sie z.B. in der DE 24 00 628 A1, oder in R. Hämmerli, Die Grundsätze der Sicherungsanlagen für den Eisenbahnbetrieb, herausgegeben von den Schweizerischen Bundesbahnen (SBB Kr I), Auflage vom Februar 1990, Band 1, Seiten 85 - 92 beschrieben sind. Auf Seiten 91 und 92 ist dort die Funktion einer modernen Verschlussvorrichtung (Klinkenverschluss CKA) beschrieben. Gezeigt ist ferner das Verriegeln bzw. Entriegeln sowie das Umstellen der Weichenzungen, das mittels einer Verschlussstange und einer Verschlussklinke geschieht. Die mit der Verschlussklinke über ein Verschlusslager verbundene Weichenzunge wird beim Verriegelungsvorgang von der Verschlussstange gegen die zugehörige Stockschiene geführt, wobei die Verschlussklinke unter der Stockschiene hindurch geführt und von der Verschlussstange zur Verriegelung der Weichenzunge nach oben gegen den Fuss der Stockschiene gepresst wird.

Fig. 1 zeigt eine moderne Verschlussvorrichtung, die ein mit einer Weichenzunge 20 verbundenes Verschlusslager 40 aufweist, in dem in einer durchgehenden Öffnung 41 eine mittels einer Achse 4 drehbar gelagerte Verschlussklinke 1 vorgesehen ist, welche nach dem Verschliessen der Vorrichtung in eine Öffnung 31 eines Verschlussträgers 30 hinein ragt, der durch einen verschraubbaren Haken 5 mit einer Stockschiene 50 verbundenen ist. Die mit der Weichenzunge 20 verbundene Verschlussklinke 1 wird durch eine Verschlussstange 6, die durch die im Verschlussträger 30 und im Verschlusslager 40 vorgesehenen Öffnungen 31, 41 geführt ist, zwischen den Endpositionen bewegt und beim Verschliessen derart arretiert, dass das Kopfteil 11 der Verschlussklinke 1 nach oben gegen eine am Oberteil 33 des Verschlussträgers 30 vorgesehene Flanke 34 angedrückt wird.

Die Unterseiten 32, 42 des Verschlussträgers 30 und des Verschlusslagers 40 sind vorzugsweise derart ausgestaltet, dass sie beim Verschliessen der Vorrichtung aneinander anstossen, wodurch vom Verschlussträger 30 eine Kraft auf das Verschlusslager 40 übertragen wird, durch die der Kopf 22 der Weichenzunge 20 an den Kopf 52 der Stockschiene 50 angepresst wird.

Zur Verbindung des Verschlusslagers 40 mit dem Fuss 21 der Weichenzunge 20 dient vorzugsweise eine Schraube 2, die durch eine im Weichenzungenfuss 21 vorgesehene Bohrung hindurch in das Kopfteil 43 des Verschlusslagers 40 eingedreht wird, welches eine zur Aufnahme des Weichenzungenfusses 21 vorgesehene Ausnehmung 44 aufweist, die gegebenenfalls mit vorzugsweise elastischen Füllelementen 3 aufgefüllt ist.

Aufgrund der mechanischen Belastungen der Verschlussvorrichtung über eine normalerweise sehr lange Einsatzzeit der Weiche besteht die Gefahr, dass sich die lösbaren Verbindungen wie beispielsweise die zur Verbindung von Weichenzunge 20 und Verschlusslager 40 vorgesehene Schraube 2 selbsttätig lösen kann. Auch andere der Verschlussvorrichtung zugeordnete Bauelemente können sich lösen oder ihre vorgesehene Position verlassen. So ist es möglich, dass die zur Lagerung der Verschlussklinke 1 vorgesehene, mit einem Exzenter gekoppelte Achse 4 oder in der Ausnehmung 44 vorgesehene Füllelemente 3 ihre Position verlassen, wodurch die Verschlussvorrichtung ihre Funktionen nicht mehr einwandfrei erfüllen kann. Durch diese Positionsänderung können Kräfte auftreten, die erhöhten Verschleiss und Lockerung von Befestigungselementen zur Folge haben.

Der vorliegenden Erfindung liegt daher die Aufgabe zugrunde, eine Vorrichtung anzugeben, durch die eine montierte Verschlussvorrichtung derart gesichert werden kann, dass ein selbsttätiges Lösen auch bei hohen mechanischen Belastungen und/oder ein übermässiger Verschleiss der lösbares Verbindungselemente zur Befestigung der Weichenzunge, der Füllelemente und der Achse und aller für die Einstellung des daran befindlichen Exzenters notwendigen Einstellelemente verhindert wird.

Diese Aufgabe wird durch die im Patentanspruch 1 angegebenen Massnahmen gelöst. Vorteilhafte Ausgestaltungen der Erfindung sind in weiteren Ansprüchen angegeben.

Zur Sicherung der Verbindungen zwischen Verschlussvorrichtung und Weichenzunge wird erfindungsgemäss eine Vorrichtung verwendet, die auf einfache Weise mit den zu sichernden Elementen gekoppelt werden kann. Die beispielsweise aus einer kostengünstigen dünnen Metallplatte gefertigte Sicherungsvorrichtung kann mit wenigen Handgriffen derart mit der Verschlussvorrichtung verbunden werden, dass sie unverschiebbar festsitzt und dabei die lösbaren Verbindungselemente zumindest partiell aufnimmt und sichert. Die Sicherungsvorrichtung ist dabei derart geformt, dass sie sowohl das Verschlusslager als auch den Weichenzungenfuss teilweise umfasst und somit stabil gehalten wird.

Gemäss einer vorzugsweisen Ausgestaltung ist als lösbares Verbindungselement eine Schraube vorgesehen, deren Kopf von der Öffnung des Zentralelementes aufgenommen wird. Ein Teil der Sicherungsvorrichtung ist über den Kopf der Verbindungsschraube zurück gebogen, wodurch diese auch dann in ihrer Position gehalten wird, wenn das Gewinde der Verbindungsschraube oder der Schraubenbohrung beschädigt sein sollte. Eine weitere Ausgestaltung ermöglicht die Sicherung einer Zungenbefestigung welche mit zwei Schrauben ausgeführt ist.

Gemäss einer weiteren vorzugsweisen Ausgestaltung ist die Sicherungsvorrichtung derart geformt, dass sie nicht nur die Verbindungsschraube arretiert, sondern auch gegebenenfalls vorhandene Füllelemente und/oder die zur Lagerung der Verschlussklinke vorgesehene Achse und die zugehörigen Einstellelemente für die Exzentereinstellung in ihren Positionen sichert.

Die Erfindung wird nachfolgend anhand einer Zeichnung beispielsweise näher erläutert. Dabei zeigt :
Fig. 1 die eingangs beschriebene, aus dem Stand der Technik bekannte Verschlussvorrichtung,
Fig. 2a die Verschlussvorrichtung gemäss Fig. 1 mit einer montierten Sicherungsvorrichtung mit einem Ende einer Achse zur Verschlussklinkenlagerung,
Fig. 2b die Verschlussvorrichtung gemäss Fig. 2a mit der montierten Sicherungsvorrichtung und der Achse mit den Einstellelementen,
Fig. 3 die Sicherungsvorrichtung bei der Montage,
Fig. 4a eine Sicherungsvorrichtung mit einer Öffnung als aufgeklappte Draufsicht, Fig. 4b eine Sicherungsvorrichtung mit zwei Öffnungen als aufgeklappte Draufsicht und
Fig. 5 ein Verschlusslager mit zur Aufnahme der Sicherungsvorrichtung vorgesehenen Schlitzen.

Fig. 1 zeigt eine moderne Verschlussvorrichtung, die ein mit einer Weichenzunge 20 verbundenes Verschlusslager 40 aufweist, in dem in einer durchgehenden Öffnung 41 eine mittels einer Achse 4 mit Exzenter drehbar gelagerte Verschlussklinke 1 vorgesehen ist, welche nach dem Verschliessen der Vorrichtung in eine Öffnung 31 eines Verschlussträgers 30 hinein ragt, der durch einen verschraubbaren Haken 5 mit einer Stockschiene 50 verbundenen ist. Die mit der Weichenzunge 20 verbundene Verschlussklinke 1 wird durch eine Verschlussstange 6, die durch die im Verschlussträger 30 und im Verschlusslager 40 vorgesehenen Öffnungen 31, 41 geführt und auf einer die Öffnung 31 begrenzenden Auflagefläche 35 gelagert ist, zwischen den Endpositionen bewegt und beim Verschliessen derart arretiert, dass das Kopfteil 11 der Verschlussklinke 1 nach oben gegen eine am Oberteil 33 des Verschlussträgers 30 vorgesehene Flanke 34 angedrückt wird. Verschlussträger 30 und Verschlusslager 40 sind in Fig. 1 in einer Schnittdarstellung gezeigt.

Zur Verbindung des Verschlusslagers 40 mit der Weichenzunge 20, die aus einem Kopfstück 22, einem Steg 23 und einem Fussstück 21 besteht, dient eine Schraube 2, die durch eine im Weichenzungenfuss 21 vorgesehene Bohrung hindurch in das Kopfteil 43 des Verschlusslagers 40 eingedreht wird, welches eine zur Aufnahme des Weichenzungenfusses 21 vorgesehene Ausnehmung 44 aufweist, die vorzugsweise mit elastischen Füllelementen 3 aufgefüllt ist.

Wie einleitend beschrieben, besteht aufgrund der mechanischen Belastungen der Verschlussvorrichtung die Gefahr, dass sich die zur Verbindung von Weichenzunge 20 und Verschlusslager 40 vorgesehene Schraube 2 selbsttätig lösen kann. Ferner ist möglich, die zur Lagerung der Verschlussklinke 1 vorgesehene Achse 4 oder die gegebenenfalls in der Ausnehmung 44 vorgesehenen Füllelemente 3 und die lösbaren Einstellelemente wie die Fixierscheibe 11 mit der zugehörigen Arretierung 12 und Befestigung 13 sich aus ihrer Position lösen können, wodurch die Verschlussvorrichtung ihre Funktionen nicht mehr einwandfrei erfüllen kann. Es können auch die Schraube ersetzende, lösbare Befestigungselemente, wie z. B. nicht dargestellte Bajonettverschlüsse, durch die mechanische Beanspruchung gelöst werden.

Fig. 2a und Fig 2b zeigen die Verschlussvorrichtung von Fig. 1 mit einer auf das Verschlusslager 40 aufgesetzten Sicherungsvorrichtung 8, durch die wenigstens die Verbindungsschraube 2, vorzugsweise aber auch die Füllelemente 3 sowie die zur Lagerung der Verschlussklinke 1 vorgesehene Achse 4 sowie die Fixierscheibe 13 und die Arretierung 14 gesichert werden.

Die in Fig. 4a gezeigte, aufgefaltete bzw. noch nicht gebogene Sicherungsvorrichtung 8 besteht aus einem elastischen Zentralelement 85, das mit einer zur Aufnahme und Halten des Kopfes der Verbindungsschraube 2 vorgesehenen, annähernd sternförmigen Öffnung 87 in seinem Zentralbereich 89, sowie beidseitig über Biegelinien 84a, 84b mit Flügelelementen 81a, 81b verbunden ist, die zur teilweisen Aufnahme des Fusses 21 der Weichenzunge 20 dienende Ausnehmungen 82a, 82b aufweisen. Zur Erhöhung der Flexibilität des Zentralelementes 85 sind zwischen dem Zentralelement 85 und den Flügelelementen 81a, 81b Einschnitte 83a, 83b eingefügt, welche in Richtung der Biegelinien 84a, 84b verlaufen und diese verkürzen.

Die in Fig. 4b gezeigte, aufgefaltete bzw. noch nicht gebogene Sicherungsvorrichtung 8 besteht wie jene in Fig. 4a gezeigte, aus einem elastischen Zentralelement 85 und den Flügelelementen 81a, 81b. In seinem Zentralbereich 89 weist die Sicherungsvorrichtung 8 jedoch zwei zur Aufnahme und zum Halten der Köpfe von zwei nebeneinander angeordneten Verbindungsschrauben 2 vorgesehenen, annähernd sternförmige Öffnungen 87, 90 auf. Zwei Verbindungsschrauben 2 können alternativ entsprechend der geforderten Festigkeit zur Befestigung vorgesehen sein.

Zur Fertigstellung der in den Figuren 4a und 4b gezeigten Sicherungsvorrichtung 8 werden die Flügelelemente 81a, 81b um die Biegelinien 84a, 84b gegeneinander gebogen bis sie zumindest annähernd senkrecht zum Zentralelement 85 stehen.

Zur Montage wird die Sicherungsvorrichtung 8, wie in den Figuren 2a, 2b und 3 erkennbar, derart auf das Kopfteil 43 des Verschlusslagers 40 gestülpt oder geschoben, dass die Flügelelemente 81a, 81b den Weichenzungenfuss 21 teilweise umfassen. Dabei wird das Zentralelement 8 mit seinem zentralen Bereich 89 durch den Kopf der Verbindungsschraube 2 entgegen der Schraubrichtung angehoben, sodass eine Federkraft in Schraubrichtung wirkt. Der Kopf der Verbindungsschraube 2 dringt in die Öffnung 87 des zentralen Bereichs 89 des Zentralelementes 8 ein. Bei den oben genannten, ggf. die Schraube ersetzenden, nicht dargestellten Bajonettverschlüssen, werden die Öffnungen 87, 90 so ausgeformt, dass sie einen Verschlusshebel des Bajonett teilweise formschlüssig so umfassen, dass dieser gegen unbeabsichtigtes Verdrehen gesichert ist.

Nachdem der Kopf der Verbindungsschraube 2 in die im Zentralelement 8 vorgesehene Öffnung 87 und der Weichenzungenfuss 21 in die Ausnehmungen 82a, 82b der Flügelelemente 81a, 81b hinein ragt, ist das Sicherungselement 8 in seiner Position fixiert. Die Form der Öffnung 87 ist zahnartig derart ausgestaltet, dass der vorzugsweise mit Kanten (z.B. Sechskantschraube) versehene Schraubenkopf gegen ein Verdrehen gesichert ist.

In einer vorzugsweisen Ausgestaltung (siehe Fig. 3) ist das Zentralelement 85 nach oben, zurück über die Öffnung 87 gebogen, wodurch die Verbindungsschraube 2 durch ein Abdeckteil 88 auch dann noch in ihrer Position gehalten wird, wenn das Schraubengewinde beschädigt ist. Fig. 3 und Fig. 4 zeigen zwei mögliche Biegelinien 85 und 86, um die das Endstück des Zentralelementes 85 über die Öffnung 87 zurück gebogen wird.

Vorzugsweise sind die Flügelelemente 81a, 81b derart ausgestaltet, dass die zur Lagerung der Verschlussklinke 1 vorgesehene Achse 4 und/oder gegebenenfalls vorhandene Füllelemente 3 sowie weiterer Einstellelemente 13,14,15 überdecken und somit verhindern, dass diese verschleissen und/oder ausfallen (siehe Fig. 2a und 2b, Sicherungsvorrichtung 8 mit strichpunktierter Linie).

Die Sicherungsvorrichtung 8 kann durch ein entsprechendes Werkzeug in einem Arbeitsgang vollständig aus einem Blechstück ausgestanzt werden und ist daher mit geringem Aufwand herstellbar. Die oben beschriebenen Biegevorgänge können ebenfalls mit minimalem Aufwand durchgeführt werden.

Bei der in Fig. 2 gezeigten Vorrichtung umfassen die Flügelelemente 81a, 81b das Kopfteil 43 des Verschlusslagers 40 und sind somit von aussen frei zugänglich. Das in Fig. 5 gezeigte Verschlusslager 40 weist daher zur Aufnahme der Flügelelemente 81a, 81b vorgesehene Schlitze 45 auf. Durch diese Massnahme kann die Sicherungsvorrichtung 8 teilweise in das Verschlusslager 40 hinein versenkt werden, wodurch insbesondere eine erhöhte Sicherheit gegen ein ungewolltes Ablösen der Sicherungsvorrichtung 8 gewährt wird.

## Patentansprüche

1. Sicherungsvorrichtung (8) für eine zum Verschliessen einer Weichenzunge (20) mit einer Stockschiene (50) vorgesehene Verschlussvorrichtung, die ein Verschlusslager (40) aufweist, das durch wenigstens ein lösbares Verbindungselement (2) mit dem Fuss (21) der Weichenzunge (20) verbunden ist, wobei die Sicherheitsvorrichtung (8) mit dem Verschlusslager (40) koppelbar ausgeführt und mit wenigstens einer zur partiellen Aufnahme des lösbaren Verbindungselementes (2) dienenden Öffnung (87) versehen, ist, **dadurch gekennzeichnet daß** die Sicherungsvorrichtung (8) ein elastisches Zentralelement (85) aufweist, das beidseitig mit Flügelelementen (81a, 81b) verbunden ist, die zur teilweisen Aufnahme des Weichenzungenfusses (21) dienende Ausnehmungen (82a, 82b) aufweisen, und die das verschlusslager (40) teilweise umfassen, wobei die Öffnung (87) im Zentralelement (85) vor gesehen ist.

2. Sicherungsvorrichtung (8) nach Anspruch 1, **dadurch gekennzeichnet, dass** das Zentralelement (85) und die gegenüber dem Zentralelement (85) zumindest annähernd um 90° in eine Richtung gebogenen Flügelelemente (81a, 81b) aus einer Metallplatte gefertigt sind.

3. Sicherungsvorrichtung (8) nach Anspruch 1 oder 2, **dadurch gekennzeichnet, dass** zur Erhöhung der Flexibilität des Zentralelementes (85) zwischen dem Zentralelement (85) und den Flügelelementen (81a, 81b) Einschnitte (83a, 83b) eingefügt sind, die aneinander angrenzenden Seiten des Zentralelementes (85) und der Flügelelemente (81a, 81b) voneinander trennen.

4. Sicherungsvorrichtung (8) nach einem der Ansprüche 1 bis 3, **dadurch gekennzeichnet, dass** als lösbares Verbindungselement eine Schraube (2) vorgesehen ist deren Kopf von der Öffnung (87) des Zentralelementes (85) aufgenommen wird und dass die Öffnung (87), in die der Kopf der Verbindungsschraube (2) nach Anheben des Zentralelementes (85), Verschieben der Sicherungsvorrichtung (8) und Absenken des Zentralelementes (85) einführbar ist, derart geformt ist, dass der Kopf der Verbindungsschraube (2) nicht drehbar gehalten wird.

5. Sicherungsvorrichtung (8) nach Anspruch 4, **dadurch gekennzeichnet, dass** das Endstück des Zentralelementes (85) derart über die Öffnung (87) zurück gebogen ist, dass es eine Kraft so auf die Verbindungsschraube (2) ausübt, die die Verbindungsschraube (2) auch dann noch in ihrer Position gehalten wird, wenn deren Gewinde beschädigt ist.

6. Sicherungsvorrichtung (8) nach einem der vorhergehenden Ansprüche, **dadurch gekennzeichnet, dass** die Flügelelemente (81a, 81b) derart ausgestaltet sind, dass sie die zur Lagerung einer mit dem Verschlusslager (40) verbundenen Verschlussklinke (1) vorgesehene Achse (4) und/oder zwischen dem Weichenzungenfuss (21) und dem Verschlusslager (40) vorgesehene Füllelemente (3) und/oder weitere lösbare Einstellelemente 13 zumindest teilweise überdecken und in ihren Positionen halten.

7. Sicherungsvorrichtung (8) nach einem der vorhergehenden Ansprüche, **dadurch gekennzeichnet, dass** das Zentralelement (85) und die Flügelelemente (81a, 81b) derart ausgestaltet sind, dass die Flügelelemente (81a, 81b) in im Verschlusslager (40) vorgesehene Aufnahmeschlitze (45) einführbar sind.

8. Sicherungsvorrichtung (8) nach einem der vorhergehenden Ansprüche, **dadurch gekennzeichnet, dass** die Sicherungsvorrichtung Öffnungen aufweist, die nebeneinander so angeordnet sind, dass sie die Köpfe zweier, als lösbare Verbindungselemente dienender Schrauben (2) so umschliessen, dass diese gegen unbeabsichtigtes Lösen gesichert sind.

## Claims

1. Securing device (8) for a locking device provided for locking a switch tongue (20) with a rigid rail (50) which has a locking bearing (40), that is connected by at least one detachable connecting element (2) to the foot (21) of the switch tongue (20), whereby the securing device (8) is designed so that it can be connected to the locking bearing (40) and with at least one opening (87) to partially take the detachable connecting element (2), **characterised in that** the securing device (8) has a resilient central element (85) connected at both ends with wing elements (81a, 81b), with recesses (82a, 82b) which serve to partially take the switch tongue foot (21) and which partially enclose the locking bearing (40), with the opening (87) being provided in the central element (85).

2. Securing device (8) in accordance with claim 1, **characterised in that** the central element (85) and the wing elements (81a, 81b) bent at least approximately 90° in a direction opposite to the central element (85) are manufactured from a metal plate.

3. Securing device (8) in accordance with claims 1 or 2, **characterised in that** to increase the flexibility of the central element (85), notches (83a, 83b) are inserted between the central element (85) and the wing elements (81a, 81b) and separate the adjacent sides of the central element (85) and of the wing elements (81a, 81b) from each other.

4. Securing device (8) in accordance with any one of claims 1 to 3, **characterised in that** as a detachable connecting element, a bolt (2) is provided, the head of which is taken by the opening (87) of the central element (85), and that the opening (87) into which the head of the connecting bolt (2) can be inserted after raising the central element (85), sliding the securing device (8) and lowering the central element (85), is shaped such that the head of the connecting bolt (2) is held so that it cannot be rotated.

5. Securing device (8) in accordance with claim 4, **characterised in that** the end piece of the central element (85) is bent back over the opening (87) such that a force is exerted on the connecting bolt (2) which is such that the connecting bolt (2) is still held in its position even if its thread is damaged.

6. Securing device (8) in accordance with one of the preceding claims, **characterised in that** the wing elements (81a, 81b) are designed such that they at least partially cover and retain in position the axle (4) provided to form a bearing for a locking latch (1) connected to the locking bearing (40) and/or filler elements (3) provided between the switch tongue foot (21) and the locking bearing (40) and/or further detachable adjusting elements (13).

7. Securing device (8) in accordance with one of the preceding claims, **characterised in that** the central element (85) and the wing elements (81a, 81b) are designed such that the wing elements (81a, 81b) can be inserted into holding slots (45) in the locking bearing (40).

8. Securing device (8) in accordance with one of the preceding claims, **characterised in that** the securing device has openings which are arranged adjacent to each other such that they enclose the heads of two bolts (2) acting as detachable connecting elements and secure the bolts against unintentional loosening.

## Revendications

1. Dispositif (8) de sécurité pour un dispositif de verrouillage destiné à verrouiller une lame (20) d'aiguille avec une contre-aiguille (50), qui comprend un palier (40) de verrouillage relié par au moins un élément (2) amovible de liaison au pied (21) de la lame (20) d'aiguille, le dispositif (8) de sécurité étant constitué de manière à pouvoir être accouplé au palier (40) de verrouillage et ayant au moins une ouverture (87) servant à recevoir partiellement l'élément (2) amovible de liaison, **caractérisé en ce que** le dispositif (8) de sécurité comporte un élément (85) élastique central qui est relié des deux côtés à des éléments (81a, 81b) formant aile qui comportent des évidements (82a, 82b) servant à recevoir partiellement le pied (21) de la lame d'aiguille et qui entourent partiellement le palier (40) de verrouillage, l'ouverture (87) étant prévue dans l'élément (85) central.

2. Dispositif (8) de sécurité suivant la revendication 1, **caractérisé en ce que** l'élément (85) central et les éléments (81a, 81b) coudés par rapport à l'élément (85) central dans une direction au moins approximativement à 90° sont fabriqués dans une plaque métallique.

3. Dispositif (8) de sécurité suivant la revendication 1 ou 2, **caractérisé en ce que** pour augmenter la flexibilité de l'élément (85) central il est inséré entre l'élément (85) central et les éléments (81a, 81b) formant aile des entailles (83a, 83b) qui séparent les uns des autres les côtés adjacents l'un à l'autre de l'élément (85) central et des éléments (81a, 81b) formant aile.

4. Dispositif (8) de sécurité suivant l'une des revendications 1 à 3, **caractérisé en ce qu'**il est prévu comme élément amovible de liaison une vis (2) dont la tête est reçue par l'ouverture de l'ouverture (87) de l'élément (85) central et **en ce que** l'ouverture (87), dans laquelle la tête de la vis (2) de liaison peut être insérée après avoir soulevé l'élément (85) central, déplacé le dispositif (8) de sécurité et abaissé l'élément (85) central, est conformée de sorte que la tête de la vis (2) de liaison est maintenue sans possibilité de tourner.

5. Dispositif (8) de sécurité suivant la revendication 4, **caractérisé en ce que** l'embout de l'élément (85) central est recourbé sur l'ouverture (87) de façon qu'il applique une force sur la vis (2) de liaison telle que la vis (2) de liaison est maintenue en sa position, même lorsque son filetage est endommagé.

6. Dispositif (8) de sécurité suivant l'une des revendications précédentes, **caractérisé en ce que** les éléments (81a, 81b) formant aile sont conformés de manière qu'ils recouvrent au moins partiellement et maintiennent en leur position l'axe (4) prévu pour le montage d'un cliquet (1) de verrouillage relié au palier (40) de verrouillage et/ou des éléments (3) de remplissage prévus entre le pied (21) de la lame d'aiguille et le palier (40) de verrouillage et/ou d'autres éléments (13) amovibles de réglage.

7. Dispositif (8) de sécurité suivant l'une des revendications précédentes, **caractérisé en ce que** l'élément (85) central et les éléments (81a, 81b) formant aile sont conformés de façon que les éléments (51a, 51b) formant aile puissent être introduits dans des fentes (45) de réception prévues dans le palier (40) de verrouillage.

8. Dispositif (8) de sécurité suivant l'une des revendications précédentes, **caractérisé en ce que** le dispositif de sécurité comporte des ouvertures qui sont disposées les unes à côté des autres de façon que les têtes de deux vis (2) servant d'éléments amovibles de liaison soient entourées de manière à ce qu'elles ne puissent pas être desserrées sans qu'on le veuille.
